# EUROPÄISCHE PATENTSCHRIFT

(11) **EP 1 898 033 B1**
(45) Veröffentlichungstag und Bekanntmachung des Hinweises auf die Patenterteilung: **22.05.2013**
(21) Anmeldenummer: 07075615.0
(22) Anmeldetag: 19.07.2007
(51) Int. Cl.: E05D 5/02, E05D 7/04

(54) **Beschlagsystem**
Fittting
Ferrure

(30) Priorität: 31.08.2006 DE 202006013583 U
(43) Veröffentlichungstag der Anmeldung: 12.03.2008
(73) Patentinhaber: KERMI GmbH, 94447 Plattling (DE)
(72) Erfinder: Schwaiger, Robert, 94491 Hengersberg (DE)
(74) Vertreter: Patentanwälte Bressel und Partner

(56) Entgegenhaltungen:
- EP-A- 1 128 013
- DE-U1- 20 019 765

## Beschreibung

Die Erfindung betrifft ein Beschlagsystem zur Befestigung und/oder drehbeweglichen Verbindung einer Tür mit einem benachbarten, vorzugsweise feststehenden Wandelement. Das Beschlagsystem besteht dabei vorzugsweise aus einem an der Tür befestigbaren Bandlappen und aus einem über ein Bandauge gelenkig verbundenen, an dem benachbarten Element befestigbaren weiteren Bandlappen oder einem Anschraubelement. Die Bandlappen sind in der Tür und im benachbarten Element durch sogenannte Gegenkörper befestigbar, die in der Tür und im benachbarten Element angeordnete komplementäre Ausnehmungen einbringbar sind.

Beschlagsysteme und Scharnierbänder mit Justier- und Klemmelementen sind aus einer Vielzahl von Veröffentlichungen bekannt.

Aus der DE 295 16 023 U1 ist ein Scharnier für die Befestigung einer Glastür an einem benachbarten Element bekannt. Das am Glaselement montierbare Scharnierteil ist dabei kraft- und formschlüssig am Glaselement verklebt.

Aus der EP 1 201 171 A1 ist ein Beschlag zur Befestigung von Glasscheiben bekannt, wobei justierbare in die Glasscheibe in einer Bohrung bündig eingelassene Halteelemente in der Art mit einem Scharnier oder einem anderen Beschlagteil kraft- und formschlüssig verbunden sind, dass das Halteelement in einer exzentrisch zu einem Mittelpunkt des Halteelementes liegenden Bohrung versehen ist, die von einer Verbindungsschraube durchdrungen wird und weiter eine Angriffsmöglichkeit für den Einsatz eines Werkzeuges zur Verdrehung eines Halteelementes gegeben ist. Insbesondere Glaselemente unterliegen aber besonderen Anforderungen, so dass bekannte Lösungen entweder nur bedingt zu deren Befestigung oder drehbeweglichen Verbindung einsetzbar sind oder sehr speziell nur für Elemente aus Glas geeignet sind. Eine universelle Verwendung ist meist nicht möglich.

Aus der DE 200 19 765 U1 ist ein Beschlag zur Befestigung von Glasscheiben und/oder Glastüren bekannt. Der Beschlag ist mit Mitteln versehen, die eine horizontale Justierung der Glasscheiben und/oder Türen an einem Befestigungselement erlauben. Allerdings müssen dazu die Fixierungen der Gelenkteile am Befestigungselement vorübergehend gelöst werden, wodurch die Justierung erschwert wird.

In der DE 102 10 478 C1 wird ein Band für eine schwenkbewegliche Befestigung eines Flügels an einem benachbarten Element beschrieben, welches aus zwei über ein Bandauge miteinander verbundenen Bandlappen besteht, die durch Verbindung mit einem Gegenkörper in Ausnehmungen einsetzbar sind.

Die Aufgabe der Erfindung besteht deshalb darin, ein Beschlagsystem der eingangs genannten Art dahingehend zu verbessern, dass eine vereinfachte eigenhändige Justierung und Verdrehsicherung ermöglicht wird.

Erfindungsgemäß wird diese Aufgabe durch die Merkmale des Anspruchs 1 gelöst. Vorteilhafte Ausführungen der Erfindung sind in den zugehörigen Ansprüchen enthalten.

Demnach beinhaltet die Erfindung ein Beschlagsystem nach dem Oberbegriff des Anspruchs 1. Der dort genannte Gegenkörper weist einen Führungssteg auf, der bei Verbindung von Bandlappen und Gegenkörper in eine im Bandlappen angeordnete Führungsnut verdrehsicher eingreift, wobei auf den Gegenkörper eine Mutter aufschraubbar und der Gegenkörper und die Mutter flächenbündig im Bandlappern versenkbar sind. Bevorzugt ist vorgesehen, dass der Führungssteg dabei vertikal ausgerichtet ist, so dass eine Justierung der zu verbindenden Abschnitte in vertikaler Richtung erfolgen kann. Vorteilhaft wird dabei gleichzeitig eine Verdrehsicherung des Beschlagsystems erreicht.

Nach einem anderen Merkmal der Erfindung ist vorgesehen, dass Gegenkörper und Bandlappen durch Befestigungsmittel wie beispielsweise Schrauben miteinander verbindbar sind. Nach einem besonderen Merkmal der Erfindung ist der Gegenkörper als Senkschraube ausgebildet, wobei die komplementären Ausnehmungen als Senkbohrungen ausgebildet sind. Dadurch wird eine besonders einfache, reinigungsfreundliche und ästhetische Anordnung des Bandlappens in Glaselementen erreicht. Zum Schutz der meist aus Glas oder Acrylglas bestehenden zu verbindenden Elemente ist zwischen der Ausnehmung und dem Gegenkörper eine Senkhülse angeordnet. Zur Abdichtung der vorzugsweise für Duschabtrennungen vorgesehenen Elemente sind zwischen Mutter Gegenkörper und Ausnehmung und zwischen Bandlappen und Tür bzw. dem benachbarten Element Dichtungen vorgesehen.

Die Erfindung soll nachfolgend anhand von Ausführungsbeispielen näher erläutert werden. In den Zeichnungen zeigen:
- Fig. 1: die Ausführung eines Bandlappens mit Mitteln zur Befestigung an einer Tür in Explosionsdarstellung,
- Fig. 2: eine weitere Darstellung eines zur Befestigung vorgesehenen Bandlappens,
- Fig. 3: eine schematische Darstellung eines Beschlagsystems zur Befestigung und/oder drehbeweglichen Verbindung einer Tür mit einem benachbarten, vorzugsweise feststehenden Wandelement.

Gleiche und gleichwirkende Bauteile sind in den Zeichnungen und der nachfolgenden Beschreibung mit gleichen Bezugszeichen dargestellt.

Das Beschlagsystem 3 (Fig. 3) besteht aus einem an einer Tür 1 befestigbaren Bandlappen 3.1 und aus einem über ein Bandauge 3.3 gelenkig verbundenen, an einem benachbarten Element 2 befestigbaren weiteren Bandlappen 3.2. Anstelle des Bandlappen 3.2. kann auch ein einfaches Anschraubelement (nicht dargestellt) vorgesehen sein.

Die Bandlappen 3.1, 3.2 sind in der Tür 1 und im benachbarten Element 2 durch speziell ausgebildete Gegenkörper 4 befestigbar, die in in der Tür 1 und im benachbarten Element 2 angeordnete komplementäre Ausnehmungen 1.1, 2.1 eingebracht sind. Erfindungsgemäß ist vorgesehen, dass der Gegenkörper 4 einen Führungssteg 4.1 aufweist, der bei Verbindung von Bandlappen und Gegenkörper in eine im Bandlappen 3.1, 3.2 angeordnete Führungsnut 3.1.1 (Fig. 2) verdrehsicher eingreift. Im vorliegenden Beispiel ist der Führungssteg 4.1 vertikal ausgerichtet. Dies wird besonders aus den Figuren 1 und 2 deutlich, die nur einen Bandlappen 3.2 zeigen. Aus der Explosionsdarstellung in der Fig. 1 werden alle Teile des Systems zur Verbindung mit einem der Elemente deutlich. Da der andere Bandlappen in gleicher Weise befestigt wird, erübrigt sich eine gesonderte Darstellung und Erläuterung.
Der Gegenkörper 4 und der Bandlappen 3.2 sind durch Befestigungsmittel 5 , z.B. Schrauben miteinander verbindbar.
Der Gegenkörper 4 ist als Senkschraube und die komplementären Ausnehmung 2.1 als Senkbohrung ausgebildet.

Auf den als Senkschraube ausgebildeten Gegenkörper 4 ist eine Mutter 6 aufschraubbar, wobei der Gegenkörper 4 und die Mutter 6 flächenbündig im Bandlappen 3.2 versenkbar sind. Dadurch wird ein besonders vorteilhafter sogenannter Zentralverschluss der Teile des Bandlappens mit der Tür erreicht. Zwischen der Ausnehmung 2.1 und dem Gegenkörper 4 ist eine Senkhülse 7 angeordnet.

Zwischen der Mutter 6, dem Gegenkörper 4 und der Ausnehmung 2.1 ist eine Dichtung 8 vorgesehen, genauso wie zwischen Bandlappen 3.2 und Tür 1 eine Dichtung 9 angeordnet ist.

## Patentansprüche

1. Beschlagsystem zur Befestigung und/oder drehbeweglichen Verbindung einer Tür (1) mit einem benachbarten, vorzugsweise feststehenden Element (2), wobei das Beschlagsystem (3) aus einem an der Tür (1) befestigbaren Bandlappen (3.1) und aus einem über ein Bandauge (3.3) gelenkig verbundenen, an dem benachbarten Element (2) befestigbaren weiteren Bandlappen (3.2) oder einem Anschraubelement besteht, wobei die Bandlappen (3.1, 3.2) in der Tür (1) und im benachbarten Element (2) durch Gegenkörper (4) befestigbar sind, die in in der Tür (1) und im benachbarten Element (2) angeordnete komplementäre Ausnehmungen (1.1, 2.1) einbringbar sind, wobei der Gegenkörper (4) einen Führungssteg (4.1) aufweist, der bei Verbindung von Bandlappen und Gegenkörper in eine im Bandlappen (3.1, 3.2) angeordnete Führungsnut (3.1.1, 3.2.1) verdrehsicher eingreift, **dadurch gekennzeichnet, dass** auf den Gegenkörper (4) eine Mutter (6) aufschraubbar ist und Gegenkörper (4) und Mutter (6) flächenbündig im Bandlappen (3.1, 3.2) versenkbar sind.

2. Beschlagsystem nach Anspruch 1, **dadurch gekennzeichnet, dass** der Führungssteg (4.1) vertikal ausgerichtet ist.

3. Beschlagsystem nach den Ansprüchen 1 und 2, **dadurch gekennzeichnet, dass** Gegenkörper (4) und Bandlappen (3.1, 3.2) durch Befestigungsmittel (5) miteinander verbindbar sind.

4. Beschlagsystem nach den Ansprüchen 1 bis 3, **dadurch gekennzeichnet, dass** der Gegenkörper (4) als Senkschraube ausgebildet ist und die komplementären Ausnehmungen (1.1, 2.1) als Senkbohrungen ausgebildet sind.

5. Beschlagsystem nach einem der o.g. Ansprüche, **dadurch gekennzeichnet, dass** zwischen Ausnehmung (1.1, 2.1) und Gegenkörper (4) eine Senkhülse (7) angeordnet ist.

6. Beschlagsystem nach einem der o.g. Ansprüche, **dadurch gekennzeichnet, dass** zwischen Mutter (6), Gegenkörper (4) und Ausnehmung (1.1, 2.1) eine Dichtung (8) angeordnet ist.

7. Beschlagsystem nach einem der o.g. Ansprüche, **dadurch gekennzeichnet, dass** zwischen Bandlappen (3.1, 3.2) und Tür(1) bzw. benachbartem Element (2) eine Dichtung (9) angeordnet ist.

## Claims

1. Fitting system for fastening and/or rotatably connecting a door (1) to an adjacent, preferably stationary element (2), wherein the fitting system (3) consists of one hinge strap (3.1) which can be fastened to the door (1) and of another hinge strap (3.2) which is connected in an articulated manner via a strap eye (3.3) and can be fastened to the adjacent element (2), or of a screw-on element, wherein the hinge straps (3.1, 3.2) can be fastened in the door (1) and in the adjacent element (2) by mating bodies (4) which can be introduced into complementary cutouts (1.1, 2.1) arranged in the door (1) and in the adjacent element (2), wherein the counter body (4) has a guiding bar(4.1) which, when the hinge strap and the counter body are connected, engages in a rotation-preventing manner in a guide groove (3.1.1, 3.2.1) arranged in the hinge strap (3.1, 3.2), **characterised in that** a nut (6) can be screwed onto the counter body (4) and the counter body (4) and the nut (6) can be sunk flush into the hinge strap (3.1, 3.2).

2. Fitting system according to claim 1, **characterised in that** the guiding bar(4.1) is oriented vertically.

3. Fitting system according to claims 1 and 2, **characterised in that** the counter body (4) and the hinge strap (3.1, 3.2) can be connected to one another by fastening means (5).

4. Fitting system according to claims 1 to 3, **characterised in that** the counter body (4) is designed as a countersunk screw and the complementary cutouts (1.1, 2.1) are designed as countersunk holes.

5. Fitting system according to any one of the preceding claims, **characterised in that** a countersunk sleeve (7) is arranged between the cutout (1.1, 2.1) and the counter body (4).

6. Fitting system according to any one of the preceding claims, **characterised in that** a seal (8) is arranged between the nut (6), the counter body (4) and the cutout (1.1, 2.1).

7. Fitting system according to any one of the preceding claims, **characterised in that** a seal (9) is arranged between the hinge strap (3.1, 3.2) and the door (1) or adjacent element (2).

## Revendications

1. Système de ferrure pour la fixation et/ou la relation mobile par rotation d'une porte (1) comportant un élément voisin (2), de préférence fixe, le système de ferrure (3) étant constitué d'une patte (3.1) pouvant être fixée à la porte (1) et d'une autre patte (3.2) pouvant être fixée par un oeillet (3.3) à un élément voisin (2) en étant reliée de façon articulée, ou un élément de vissage, les pattes (3.1, 3.2) pouvant être fixées dans la porte (1) et dans l'élément voisin (2) par un corps opposé (4) qui peut être inséré dans des évidements complémentaires (1.1, 2.1) disposés dans la porte (1) et dans l'élément voisin (2), le corps opposé (4) présentant un pas de guidage (4.1) qui est en prise dans la relation des pattes et du corps opposé dans une rainure de guidage (3.1.1, 3.2.1) disposée dans les pattes (3.1, 3.2) de façon bloquée, **caractérisé en ce que** sur le corps opposé (4), un écrou (6) peut être vissé et le corps opposé (4) et l'écrou (6) pouvant être enfoncés en plan dans la patte (3.1, 3.2).

2. Système de ferrure selon la revendication 1, **caractérisé en ce que** le pas de guidage (4.1) est disposé verticalement.

3. Système de ferrure selon les revendications 1 et 2, **caractérisé en ce que** le corps opposé (4) et les pattes (3.1, 3.2) peuvent être reliés conjointement par un élément de fixation (5).

4. Système de ferrure selon les revendications 1 à 3, **caractérisé en ce que** le corps opposé (4) est conçu comme une vis à tête noyée et les évidements complémentaires (1.1, 2.1) sont conçus comme des contre-alésages.

5. Système de ferrure selon l'une des revendications précédentes, **caractérisé en ce que**, entre l'évidement (1.1, 2.1) et le corps opposé (4) est disposé un manchon (7).

6. Système de ferrure selon l'une des revendications précédentes, **caractérisé en ce que**, entre l'écrou (6), le corps opposé (4) et l'évidement (1.1, 2.1) est disposé un joint (8).

7. Système de ferrure selon l'une des revendications précédentes, **caractérisé en ce que**, entre les pattes (3.1, 3.2) et la porte (1) ou l'élément voisin (2) est disposé un joint (9).
